# EUROPÄISCHE PATENTSCHRIFT

(11) **EP 1 240 466 B1**
(45) Veröffentlichungstag und Bekanntmachung des Hinweises auf die Patenterteilung: **22.06.2005**
(21) Anmeldenummer: 00975926.7
(22) Anmeldetag: 26.10.2000
(51) Int. Cl.: F25D 11/02, F25B 5/02

(54) **KÄLTEGERÄT**
REFRIGERATION DEVICE
APPAREIL FRIGORIFIQUE

(30) Priorität: 30.11.1999 DE 19957719
(43) Veröffentlichungstag der Anmeldung: 18.09.2002
(73) Patentinhaber: BSH Bosch und Siemens Hausgeräte GmbH, 81739 München (DE)
(72) Erfinder: HOLZ, Walter, 76332 Herrenalb (DE); MAIER, Roland, 73450 Neresheim (DE); NUIDING, Wolfgang, 89537 Giengen (DE)
(86) Internationale Anmeldenummer: PCT/EP2000/010556
(87) Internationale Veröffentlichungsnummer: WO 2001/040721

(56) Entgegenhaltungen:
- EP-A- 0 752 563
- DE-A- 2 734 358
- DE-A- 4 242 775
- DE-A- 4 443 591
- DE-A- 19 535 144
- US-A- 2 604 761
- US-A- 3 003 333

## Beschreibung

Die Erfindung betrifft ein Kältegerät mit einem wärmeisolierenden Gehäuse, innerhalb welchem wenigstens zwei wärmeisolierend voneinander getrennte, eine unterschiedliche Gefrierfachtemperatur aufweisende Kältefächer vorgesehen sind, welche jeweils von einem Verdampfer entsprechender Kälteleistung gekühlt sind, welche zuflußseitig jeweils eine vorgeschaltete Drosseleinrichtung aufweisen und welche durch wenigstens ein Ansteuermittel jeweils getrennt mit von einem saugseitig einen vorgeschalteten Kältemittelsammler aufweisenden Kältemittelverdichter zwangsweise ungewälztem Kältemittel beaufschlagt sind, welche sich in der Stillstandsphase des Kältemittelverdichters zumindest zu einem gewissen Teil in einem Kältemittelführungsabschnitt des Verdampfers höherer Kälteleistung sammelt.

Bei Kühl- und Gefrierkombinationen mit einem einzigen Verdichter, wie sie u.a. in der DE 42 42 775 A1 beschrieben sind, ist es beispielsweise bekannt, deren Kühl- bzw. Gefrierfach mit in Serienschaltung verknüpften Verdampfern zu kühlen, wobei der Kühlfachverdampfer dem Gefrierfachverdampfer in Reihenschaltung vorgelagert war. Eine derartige Verschaltung der Verdampfer ermöglicht jedoch keine getrennte Regelung der beiden Kältefächer. Im Hinblick darauf ist man dazu übergegangen, bei Kühl- und Gefrierkombinationen, ausgestattet mit einem einzigen Verdichter, den Kühlfachverdampfer und den Gefrierfachverdampfer in Parallelschaltung zueinander anzuordnen. Eine derartige Anordnung ermöglicht zwar eine separate Temperaturregelung der von diesen Verdampfern gekühlten Fächern, jedoch bringt diese Verschaltung mit sich, daß sich während der Stillstandszeit des Kältemittelverdichters im Gefrierfachverdampfer, aufgrund der Temperatur- und Druckdifferenz zum Kühlfachverdampfer eine gewisse Kältemittelverlagerung zum Gefrierfachverdampfer hin einstellt, wodurch bei einer Kälteanforderung des Kühlfaches lediglich eine reduzierte Kältemittelmenge zur Kühlung des Kühlfachverdampfers zur Verfügung steht und somit entweder Verzögerungszeiten oder gar Funktionsstörungen auftreten können.

Aus der DE 195 35 144 A1 ist ein Gefriergerät mit wenigstens zwei innerhalb seines wärmeisolierenden Gehäuses angeordneten, thermisch voneinander getrennten Gefrierfächern, von denen jedes von einem Verdampfer gekühlt wird, bekannt. Die Gefrierfächer sind über eine Verbindungsleitung strömungstechnisch miteinander verbunden und über ein Steuermittel mit Kältemittel beaufschlagbar. Die Gefrierfächer sind mit unterschiedlichem Nutzinhalt ausgestattet. Der zur Kühlung des Gefrierfachs mit dem größeren Nutzinhalt dienende Verdampfer ist durch eine in der Verbindungsleitung angeordnete Absperreinrichtung aus dem Kältemittelfluß auskoppelbar und dienet als Reservoir für flüssiges Kältemittel.

Der Erfindung liegt die Aufgabe zugrunde, bei einem Kältegerät gemäß dem Oberbegriff des Anspruches 1 mit einfachen konstruktiven Maßnahmen derart zu gestalten, daß einerseits die Nachteile des Standes der Technik vermieden sind und andererseits eine separate Temperaturregelung der Kältefächer ermöglicht ist.

Diese Aufgabe wird gemäß der Erfindung dadurch gelöst, daß der Kältemittelführungsabschnitt hinsichtlich seines Kältemittelaufnahmevolumens auf zumindest annähernd seine vollständige Befüllung mit flüssigem Kältemittel in der Stehzeit des Verdichters ausgelegt ist.

Aufgrund der erfindungsgemäßen Ausbildung des Gefrierfachverdampfers wird bei einer Kälteanforderung des Kühlfaches beim Anlauf des Kältemittelverdichters Druck auf das sich während der Stillstandszeit des Kältemittelverdichters in diesem Kältemittelführungsabschnitt angesammelte flüssige Kältemittel ausgeübt, wodurch dieses unmittelbar nach dem Anlauf des Verdichters aus dem Gefrierfachverdampfer in einen Kältemittelsammler transportiert wird und von diesem aus zur Kühlung des Kühlfachverdampfers zur Verfügung steht. Durch die vollständige Befüllung des zu Sammlung von flüssigem Kältemittel während der Stillstandsphase des Kältemittelverdichters dienenden Verdamferabschnitts des Gefrierfachverdampfers wirkt auf das angesammelte flüssige Kältemittel beim Anlauf des Verdichters eine Druckdifferenz, wodurch das flüssige dann aus dem Gefrierfachverdampfer "mitgerissen" wird und somit äußerst rasch dem zur Kühlung des Kühlfachverdampfers dienenden Kältekreis zugeführt ist.

Gemäß einer bevorzugten Ausführungsform des Gegenstandes der Erfindung ist vorgesehen, daß das Kältemittelaufnahmevolumen des Kältemittelführungsabschnitts geringer bemessen ist, als die während der Stehzeit des Kältemittelverdichters im Verdampfer höherer Kälteleistung sich ansammelnde Menge flüssigen Kältemittels.

Hierdurch ergibt sich auf kostengünstige Weise eine äußerst sichere Betriebsweise zur separaten Regelung des Gefrier- bzw. Kühlfaches, welche zudem aufgrund ihrer getrennten Regelbarkeit auch einzeln abschaltbar sind.

Besonders vorteilhaft ist der Verdampfer höherer Kälteleistung ausgebildet, wenn nach einer nächsten bevorzugten Ausführungsform des Gegenstandes der Erfindung vorgesehen ist, daß der Verdampfer höherer Kälteleistung als Gefrierfachverdampfer ausgebildet ist, dessen in Funktionslage des Kältegerätes am tiefsten liegender Kältemittelführungsabschnitt hinsichtlich seines Kältemittelaufnahmevolumens geringer bemessen ist, als die sich in der Stehzeit des Kältemittelverdichters dort ansammelnde Kältemittelmenge. Eine vollständige Befüllung des Kältemittelführungsabschnitts läßt sich im Fall eines aus einem Plattenverbund gefertigten Verdampfers beispielsweise durch eine entsprechende Verringerung des Kanalquerschnitts erreichen.

Entsprechend einer nächsten bevorzugten Ausführungsform des Gegenstandes der Erfindung ist vorgesehen, daß der Verdampfer höherer Kälteleistung als Verdampfersystem mit mehreren in Abstand übereinander angeordneten Verdampferebenen ausgebildet ist.

Für derartige Verdampfer haben sich sowohl plattenartige Verdampferebenen als auch sogenannte Drahtrohrverdampfer bewährt, wobei bei der letzten Art von Verdampfern der in der Stehzeit des Verdichters zumindest vollständig mit flüssigem Kältemittel befüllte Kältemittelführungsabschnitt durch einen mäanderartig ausgebildeten Rohrabschnitt ausgeführt ist.

Nach einer weiteren bevorzugten Ausführungsform des Gegenstandes der Erfindung ist vorgesehen, daß der Kältemittelsammler in das Wärmeisolationsmaterial des wärmeisolierenden Gehäuses eingebettet ist.

Hierdurch ist auf einfache und sichere Art eine Betauung des Kältemittelversammlers bei der Beaufschlagung des Kühlfachverdampfers mit flüssigem Kältemittel verhindert.

Gemäß einer alternativen Ausführungsform des Gegenstandes der Erfindung ist vorgesehen, daß der Kältemittelsammler im Auffangbereich eines zur Sammlung des am Verdampfer geringerer Kälteleistung anfallenden Schmelzwassers vorgesehenen Tauauffangrinne angeordnet ist.

Durch eine derartige Anordnung des Kältemittelsammler erübrigt sich eine Wärmeisolation zur Vermeidung einer Betauung für diesen, da das im Falle einer Betauung des Kältemittelsammlers anfallende Tauwasser unmittelbar in die bereits vorhandene Tauwasserauffangrinne eingeleitet ist.

Die Erfindung ist in der nachfolgenden Beschreibung anhand eines in der beigefügten Zeichnung vereinfacht dargestellten Ausführungsbeispieles erläutert.

Es zeigen:
- Fig. 1: eine Kühl- und Gefrierkombination, dessen Kühlfach und dessen Gefrierfach getrennt von in Parallelschaltung angeordneten Verdampfern gekühlt ist, von denen der Gefrierfachverdampfer an seinem bodennahen Abschnitt einen in der Stillstandsphase des Kältemittelverdichters zumindest annähernd vollkommen mit flüssigem Kältemittel befüllten ist, in raumbildlicher Ansicht von der Seite und
- Fig. 2: ausschnittsweise in vergrößerter Schnittdarstellung einen Kanalabschnitt des mit flüssigem Kältemittel befüllten Gefrierfachverdampfer.

Fig. 1 zeigt in vereinfachter schematischer Darstellung eine Kühl- und Gefrierkombination 10 mit einem wärmeisolierend ausgebildeten Gehäuse 11, dessen Innenraum durch eine wärmeisolierend ausgebildete, horizontal angeordnete Zwischenwand 12 in zwei Abschnitte unterteilt ist, von denen der höher liegende Abschnitt als Kühlfach 13 ausgebildet ist. Zur Kühlung des Kühlfaches 13 ist ein platinenartig ausgeführter Verdampfer mit einem Kältemittelkanal 15 vorgesehen, welcher an seinem zuflußseitigen Ende eine Kältemitteleinspritzstelle 16 aufweist. Unterhalb des Kühlfaches 13, durch die Zwischenwand 12 von diesem getrennt, ist innerhalb des wärmeisolierenden Gehäuses 11 ein Gefrierfach 17 vorgesehen, welches von einem beispielsweise als Drahtrohrverdampfer ausgebildeten Verdampfer 18 mit im vorliegenden Fall drei in vertikalen Abstand übereinander angeordneten durch entsprechende Formgebung einer einzigen Rohrleitung erzeugten Verdampferebenen 19, 20 und 21 gekühlt ist. Von den Verdampferebenen 19 bis 21 besitzt die bodennahe Verdampferebene 21 wie die beiden anderen Verdampferebenen 19 und 20 einen aus einer durchgehend verlaufenden mäanderartig geformten Rohrleitung gebildeten Kältemittelführungsabschnitt 22, welcher durch seine Dimensionierung, nämlich seines Innendurchmessers und seiner Länge ein Kälteaufnahmevolumen aufweist, welches zumindest eine vollständige Befüllung des Kältemittelführungsabschnittes 22 mit flüssigem Kältemittel 23 (s. hierzu Fig. 2) in der Stehzeit eines weiter unten genauer erläuterten Verdichters sicherstellt. An den Kältemittelführungsabschnitt 22, welcher eine seine vollständige Befüllung begünstigende Einbaulage aufweist, schließt sich eine Verbindungsleitung 24 an, welche in einer Abzweigstelle 25 mündet, zu welcher auch das auslaufseitige Ende des Kühlfachverdampfers 14 geführt ist. Die Abzweigstelle 25 ist über eine Verbindungsleitung 26 mit einem als Dampfdom ausgebildeten Kältemittelsammler 27 verbunden, welcher zur Vermeidung einer Betauung im Kühlbetrieb des Kühlfachverdampfers in die Wärmeisolation des Zwischenbodens 12 eingebettet ist. Der Kältemittelsammler 27 ist über eine Saugleitung 28 mit einem Kältemittelverdichter 29 verbunden, welcher druckseitig an einen Verflüssiger 30 angeschlossen ist, dessen Ausgangsseite beispielsweise mit einem elektrisch ansteuerbaren 3/2 Wegemagnetventil 31 verbunden ist. Das 3/2 Wegemagnetventil 31 dient zur Steuerung des vom Kältemittelverdichter 29 zwangsweise ungewälzten Kältemittels 23 zu den Verdampfern 14 und 18 hin, wobei das Magnetventil 31 in einer Steuerstellung I das flüssige Kältemittel 24 über eine Drossel 32 zu dem Gefrierfachverdampfer 18 hin umlenkt, wo es über dessen Ebenen 19 bis 21 zu deren Kühlung geführt ist. Vom abflußseitigen Ende der Verdampferebene 21 strömt das Kältemittel 23 bei in Betrieb befindlichen Kältemittelverdichter 29 über die Verbindungsleitung 24 hin zur Abzweigstelle 25 und von dort zum Kältemittelsammler 27 in die saugseitig an den Kältemittelverdichter 29 angeschlossene Saugleitung 28. Neben der Steuerstellung I besitzt das Magnetventil 31 eine Steuerstellung II, in welcher das zwangsweise umgewälzte flüssige Kältemittel 23 über eine dem Verdampfer 14 vorgeschaltete Drossel 33 dem Verdampfer 14 zugeführt ist, von welchem es an dessen ausflußseitigen Ende über die Abzweigstelle 25 und den Kältemittelsammler 27 über die Saugleitung 28 wiederum dem Kältemittelverdichter 29 zugeführt ist.

Für den Fall, daß nach einem Stillstand des Kältemittelverdichters 29 eine Kälteanforderung des Kühlfaches 13 signalisiert wird, wird das sich während der Stillstandsphase des Kältemittelverdichters 29 im Kältemittelaufnahmevolumen des Kältemittelführungsabschnittes 22 angesammelte flüssige Kältemittel 23 beim Wiederanlauf des Kältemittelverdichters 29 aufgrund der Temperaturanforderung des Kühlfaches 13 aus dem Kältemittelführungsabschnitt 22 mitgerissen und in den als Kältemittelsammler 27 dienenden Dampfdom gefördert, wo es nun dem Kältekreislauf zur Kühlung des Kühlfaches 13, angesteuert über die Steuerstellung II des Magnetventils 31, zur Verfügung steht. Durch die sofortige Aktivierung des sich im Gefrierfachverdampfer 18 prinzipbedingt während der Stillstandsphase des Kältemittelverdichters 29 ansammelnden flüssigen Kältemittels 23 wird im Gegensatz zum Stand der Technik, bei welchem das sich während der Stillstandsphase des Kältemittelverdichters im Gefrierfachverdampfer 18 angesammelte Kältemittel 24 nur allmählich dem Kühlfachkältekreis zugeführt wird, äußerst rasch in den Kühlfachkältekreis übergeführt, wodurch die bestimmungsgemäße Temperatur im Kühlfach 13 im Vergleich zum Stand der Technik deutlich früher erreicht und somit die Energiebilanz der Kühl- und Gefrierkombination deutlich verbessert wird.

## Patentansprüche

1. Kältegerät mit einem wärmeisolierenden Gehäuse (11), innerhalb welchem wenigstens zwei wärmeisolierend voneinander getrennte, eine unterschiedliche Fachtemperatur aufweisende Kältefächer (13, 17) vorgesehen sind, welche jeweils von einem Verdampfer (14, 18) entsprechender Kälteleistung gekühlt sind, welche Verdampfer (14, 18) zuflußseitig eine vorgeschaltete Drosseleinrichtung (32, 33) aufweisen und durch wenigstens ein Ansteuermittel (31) jeweils getrennt mit von einem saugseitig einen vorgeschalteten Kältemittelsammler (27) aufweisenden Kältemittelverdichter (29) zwangsweise umgewälztem Kältemittel (23) beaufschlagt sind, welches sich in der Stillstandsphase des Kältemittelverdichters (29) zumindest zu einem gewissen Teil in einem Kältemittelführungsabschnitt (22) des Verdampfers (18) höherer Kälteleistung sammelt, **dadurch gekennzeichnet, daß** der Kältemittelführungsabschnitt (22) hinsichtlich seines Kältemittelaufnahmevolumens auf zumindest annähernd seine vollständige Befüllung mit flüssigem Kältemittel (23) in der Stehzeit des Verdichers (29) ausgelegt ist.

2. Kältegerät nach Anspruch 1, **dadurch gekennzeichnet, daß** das Kältemittelaufnahmevolumen des Kältemittelführungsabschnittes (22) geringer bemessen ist, als die während der Stehzeit des Kältemittelverdichters (29) im Verdampfer (18) höherer Kälteleistung sich ansammelnde Menge flüssigen Kältemittels (23).

3. Kältemittel nach Anspruch 1 oder 2, **dadurch gekennzeichnet, daß** der Verdampfer höherer Kälteleistung als Gefrierfachverdampfer (18) ausgebildet ist, dessen in Funktionslage des Kältegerätes (10) am tiefsten liegender Kältemittelführungsabschnitt (22) hinsichtlich seines Kältemittelaufnahmevolumens geringer bemessen ist, als die sich in der Stehzeit des Kältemittelverdichters (29) dort ansammelnden flüssigen Kältemittels (23).

4. Kältegerät nach einem der Ansprüche 1 bis 3, **dadurch gekennzeichnet, daß** der Verdampfer (18) höherer Kälteleistung als Verdampfersystem mit mehreren im Abstand übereinander angeordneten Verdampferebenen (19, 20, 21) ausgebildet ist.

5. Kältegerät nach Anspruch 1, **dadurch gekennzeichnet, daß** der Kältemittelsammler (27) in das Wärmeisolationsmaterial (12) des wärmeisolierenden Gehäuses (11) eingebettet ist.

6. Kältegerät nach Anspruch 1, **dadurch gekennzeichnet, daß** der Kältemittelsammler (27) im Auffangbereich einer zur Sammlung des vom Verdampfer (14) geringerer Kälteleistung anfallenden Schmelzwassers vorgesehenen Tauwasserauffangrinne angeordnet ist.

## Claims

1. Refrigerating appliance with a thermally insulating housing (11), within which at least two thermally insulating, mutually separate refrigerating compartments (13, 17) having a different compartment temperature and each cooled by a respective evaporator (14, 18) of appropriate refrigerating power are provided, which evaporators (14, 18) have at the inflow side an upstream throttle device (32, 33) and are separately acted on via at least one control means (31) by refrigerant (23) which is forcibly circulated by a refrigerant compressor (29) having an upstream refrigerant collector (27) at the intake side and which in the standstill phase of the refrigerant compressor (23) collects in a refrigerant guide section (22) of the evaporator (18) at least to a certain extent, **characterised in that** the refrigerant guide section (22) is designed with respect to its refrigerant receiving volume for at least approximately complete filling thereof with liquid refrigerant (23) in the stationary time of the compressor (29).

2. Refrigerating appliance according to claim 1, **characterised in that** the refrigerant receiving volume of the refrigerant guide section (22) is dimensioned to be smaller than the quantity of liquid refrigerant (23) collecting in the evaporator (18) of higher refrigerating power during the stationary time of the refrigerant compressor (29).

3. Refrigerating appliance according to claim 1 or 2, **characterised in that** the evaporator of high refrigerating power is constructed as a freezer compartment evaporator (18), the refrigerant guide section (22) - which is lowermost in the functional position of the refrigerating appliance (10) - of which is dimensioned to be smaller with respect to its refrigerant receiving volume than the liquid refrigerant (23) collecting there in the stationary time of the refrigerant compressor (29).

4. Refrigerating appliance according to one of claims 1 to 3, **characterised in that** the evaporator (18) of higher refrigerating power is constructed as an evaporator system with several evaporator planes (19, 20, 21) arranged at a spacing one above the other.

5. Refrigerating appliance according to claim 1, **characterised in that** the refrigerant collector (27) is embedded in the thermal insulation material (12) of the thermally insulating housing (11).

6. Refrigerating appliance according to claim 1, **characterised in that** the refrigerant collector (27) is arranged in the collecting region of a condensation water collecting channel provided for collecting the melt water occurring at the evaporator (14) of lower refrigerating performance.

## Revendications

1. Appareil frigorifique doté d'un caisson (11) thermiquement isolant à l'intérieur duquel sont prévus au moins deux compartiments réfrigérés (13, 17) séparés thermiquement l'un de l'autre par une isolation thermique et dont les températures de froid sont différentes, et qui sont à chaque fois refroidis par un évaporateur respectif (14, 18) de puissance frigorifique appropriée, un dispositif étrangleur (32, 33) étant prévu en amont de l'entrée de ces évaporateurs (14, 18) qui sont alimentés séparément par au moins un moyen de commande (31) en fluide frigorifique (23) mis en circulation forcée par un compresseur (29) de fluide frigorifique en amont duquel est prévu un collecteur (27) de fluide frigorifique dont au moins une partie se rassemble dans une partie (22) de guidage du fluide frigorifique de l'évaporateur (18) à haute puissance frigorifique lorsque le compresseur (29) de fluide frigorifique est dans une phase d'arrêt, **caractérisé en ce que** le volume de reprise de fluide frigorifique de la partie (22) de guidage du fluide frigorifique est conçu de manière à être rempli au moins approximativement complètement de fluide frigorifique liquide (23) lorsque le compresseur (29) est à l'arrêt.

2. Appareil frigorifique selon la revendication 1, **caractérisé en ce que** le volume de reprise de fluide frigorifique de la partie (22) de guidage du fluide frigorifique est plus petit que la quantité de fluide frigorifique liquide (23) qui se rassemble dans l'évaporateur (18) à plus haute puissance frigorifique pendant le temps d'arrêt du compresseur (29) de fluide frigorifique.

3. Appareil frigorifique selon la revendication 1 ou 2, **caractérisé en ce que** l'évaporateur de plus forte puissance frigorifique est configuré comme évaporateur (18) de compartiment de congélation dont la partie (22) de guidage du fluide frigorifique située le plus bas lorsque l'appareil frigorifique (10) est en position de fonctionnement a un volume de reprise de fluide frigorifique plus petit que la quantité de fluide frigorifique liquide (23) qui s'y rassemble pendant le temps d'arrêt du compresseur (29) de fluide frigorifique.

4. Appareil frigorifique selon l'une des revendications 1 à 3, **caractérisé en ce que** l'évaporateur (18) de plus forte puissance frigorifique est configuré comme système d'évaporateur qui présente plusieurs plans d'évaporateur (18, 20, 21) disposés les uns au-dessus des autres à intervalles.

5. Appareil frigorifique selon la revendication 1, **caractérisé en ce que** le collecteur (27) de fluide frigorifique est incorporé dans le matériau d'isolation thermique (12) du caisson (11) thermiquement isolant.

6. Appareil frigorifique selon la revendication 1, **caractérisé en ce que** le collecteur (27) de fluide frigorifique est disposé dans la zone de reprise d'une rigole de reprise d'eau de condensation prévue pour recueillir l'eau de condensation qui apparaît sur l'évaporateur (14) de plus faible puissance frigorifique.
